# EUROPÄISCHE PATENTSCHRIFT

(11) **EP 0 885 431 B1**
(45) Veröffentlichungstag und Bekanntmachung des Hinweises auf die Patenterteilung: **30.03.2005**
(21) Anmeldenummer: 97950155.8
(22) Anmeldetag: 10.11.1997
(51) Int. Cl.: G07D 7/00

(54) **VERFAHREN ZUR BEARBEITUNG VON BLATTGUT, WIE Z.B. BANKNOTEN**
METHOD FOR PROCESSING LEAF ITEMS, SPECIALLY BANK NOTES
PROCEDE POUR LE TRAITEMENT DE PRODUITS EN FEUILLES, PAR EXEMPLE DE BILLETS DE BANQUE

(30) Priorität: 11.11.1996 DE 19646454
(43) Veröffentlichungstag der Anmeldung: 23.12.1998
(73) Patentinhaber: Giesecke & Devrient GmbH, 81677 München (DE)
(72) Erfinder: BERZ, Gregor, D-86911 Diessen (DE)
(74) Vertreter: Klunker, Hans-Friedrich, Dr.
(86) Internationale Anmeldenummer: PCT/EP1997/006246
(87) Internationale Veröffentlichungsnummer: WO 1998/021698

(56) Entgegenhaltungen:
- EP-A- 0 473 106
- EP-A- 0 553 402
- EP-A- 0 660 276
- DE-C- 2 760 165
- GB-A- 2 093 809
- US-A- 5 522 491

## Beschreibung

Die Erfindung betrifft ein Verfahren zur Bearbeitung von Blattgut, wie z.B. Banknoten gemäß dem Oberbegriff des Hauptanspruchs.

Ein Verfahren gemäß dem Oberbegriff ist beispielsweise aus der DE-OS 27 60166 bekannt. Mit Hilfe eines Vereinzelers wird das in einem Stapel vorliegende Blattgut Blatt für Blatt vereinzelt und an eine Transportstrecke übergeben, die das vereinzelte Blattgut durch die Vorrichtung transportiert.

Entlang des Transportweges sind mehrere Sensoreinheiten angebracht, wobei jede Sensoreinheit Meßdaten bestimmter Merkmale des Blattguts detektiert und zu einem Meßergebnis zusammenfaßt. Der Aufbau der hier verwendeten Sensoreinheiten ist in der DE-PS 27 60 165 gezeigt. Jede Sensoreinheit weist einen Meßwertaufnehmer auf, der bestimmte Merkmale des Blattguts erfaßt und in ein elektrisches Signal umwandelt. Dieses Signal wird in einer Signalaufarbeitungsstufe umgeformt. Im allgemeinen findet hier die Umsetzung des meist analogen Signals in digitale Meßdaten statt. Die Meßdaten werden dann anschließend in einer Auswerteeinheit der Sensoreinheit zu einer Ja/Nein-Aussage umgeformt. Diese bildet dann das Meßergebnis der Sensoreinheit und wird in einem Zentralspeicher dem jeweiligen Blattgut zugeordnet gespeichert.

Der Zentralspeicher wird als Verbindung zum Datenaustausch zwischen den Einheiten der Vorrichtung genutzt. Auf ihn können alle Einheiten zugreifen und die Daten schreiben oder lesen, die zur Bearbeitung des Blattguts notwendig sind. In dem Zentralspeicher ist zu mehreren Blättern jeweils ein Datensatz gespeichert.

Aus den in dem Zentralspeicher zu jedem Blattgut gespeicherten Meßergebnissen der Sensoreinheiten wird in einer zentrale Auswerteeinheit zunächst eine Auswerteinformation erstellt. Mittels einer in der Auswerteeinheit gespeicherten Entscheidungstabelle werden aus den Auswerteinformationen die Zielorte für das betreffende Blattgut ermittelt. Die Zielorte können beispielsweise Stapler zur Stapelung des Blattguts oder Shredder zur Vernichtung des Blattguts sein. Auch die Zielorte für das entsprechende Blattgut sind im Zentralspeicher gespeichert. Anhand der gespeicherten Information über den Zielort wird das Blattgut von der Transporteinheit entsprechend geleitet und die tatsächliche Ablage überprüft.

Bei dem bekannten System werden von den Sensoreinheiten lediglich Ja/Nein-Aussagen als Meßergebnis geliefert. Für Sensoreinheiten, deren Meßergebnisse sich nicht auf eine Ja/Nein-Aussage beschränken, sondern mit einem höheren Informationsgehalt ausgestattet sind, wie beispielsweise die Länge oder die Breite des Blattguts in mm, eine Maßzahl für die Verschmutzung oder ähnlichem, ist die Erstellung einer Entscheidungstabelle zur Ableitung einer Sortierklasse bzw. eines Zielortes für das Blattgut aufwendig und wird relativ schnell unübersichtlich und somit fehleranfällig.

Die US 5 522 491 A zeigt ein Verfahren, bei dem eine Klassifikation von Mustern einer Banknote erfolgt. Nach einer Aufnahme der Muster durch Sensoren werden die gemessenen Vektoren in einem Vorverarbeitungssystem in lokale Merkmalsvektoren transformiert, welche anschliessend mit entsprechenden Referenzvektoren verglichen werden.

Ausgehend davon liegt der Erfindung die Aufgabe zugrunde, ein Verfahren zur Bearbeitung von Blattgut vorzuschlagen, mit dem Meßergebnisse mit höherem Informationsgehalt verarbeitbar und aus diesen Meßergebnissen auf einfache und sichere Weise eine Sortierklasse für das Blattgut abgeleitet werden kann.

Diese Aufgabe wird durch die Merkmale des Hauptanspruchs gelöst.

Der Grundgedanke der Erfindung besteht darin, die Ableitung einer Sortierklasse aus den jeweils anfallenden Meßergebnissen eines Blattguts anhand eines Sortierbaums zu ermitteln. Die Struktur des Sortierbaums, d.h. die Anzahl der Knoten sowie die Zahl der hierarchisch geordneten Ebenen kann je nach Anzahl der gewünschten Sortierklassen und der jeweiligen Aufgabenstellung bei der Bewertung des Blattguts sehr unterschiedlich sein. Dabei können auch durchaus zwei Äste des Inklusionsgrafen des Sortierbaums wieder zusammenlaufen, wenn sie mengentheoretisch nicht disjunkt sind. So kann beispielsweise eine Aufgabenstellung darin bestehen, einen Stapel gemischter Banknoten nach der jeweiligen Denomination sowie nach verschmutzten und nicht verschmutzten Noten in der jeweiligen Denomination zu sortieren. In jedem Fall ist in jedem Sortierknoten des Sortiersbaums wenigstens für ein Meßergebnis ein Wertebereich festgelegt. Bis auf den obersten Sortierknoten des Sortierbaums wird zu jedem Wertebereich eines Meßergebnisses in einem Sortierknoten des Sortierbaums im zugeordneten, darüberliegenden Sortierknoten ein entsprechender Wertebereich dieses Meßergebnisses vorgesehen. Der Wertebereich des Meßergebnisses im Sortierknoten ist entweder ein Teilbereich oder gleich dem Wertebereich des entsprechenden Meßergebnisses des zugeordneten, darüberliegenden Sortierknotens. Bevorzugt wird in jedem Sortierknoten des Sortierbaums für jedes Meßergebnis ein Wertebereich festgelegt.

Vorteil des Verfahrens ist es, daß durch die Einführung von Wertebereichen Meßergebnisse mit höherem Informationsgehalt verarbeitbar sind. Die übersichtliche Struktur des Sortierbaums gewährleistet, daß Fehler beim Erstellen des Sortierbaums weitestgehend vermieden werden können und unter Verwendung des Sortierbaums auf einfache und sichere Weise eine Sortierklasse für das Blattgut abgeleitet werden kann. Durch die hohe Flexibilität des Sortierbaums ist eine Anpassung an unterschiedliche Aufgabenstellungen leicht möglich.

Weitere Merkmale und Vorteile der Erfindung ergeben sich aus den Unteransprüchen und der Beschreibung eines Ausführungsbeispiels der Erfindung anhand der Figuren. Es zeigen:
- Fig. 1: Prinzipskizze einer Vorrichtung zur Bearbeitung von Blattgut,
- Fig. 2: Prinzipskizze eines Sortierbaums,
- Fig. 3: Tabelle einiger beispielhafter Eigenschaften des Blattguts,
- Fig. 4: Werteraum eines zweidimensionalen Sortierbaums,
- Fig. 5: Prinzipskizze des zweidimensionalen Sortierbaums,
- Fig. 6: Tabelle der Wertebereiche der Sortierknoten,
- Fig. 7: Tabelle der Wertebereiche der Reportknoten,
- Fig. 8: Werteraum eines zweidimensionalen Sortierbaums mit einer ersten Möglichkeit zur Generierung von Reporträumen,
- Fig. 9: Werteraum eines zweidimensionalen Sortierbaums mit einer zweiten Möglichkeit zur Generierung von Reporträumen,
- Fig. 10: Tabelle der Unterräume,
- Fig. 11: Tabelle der Werteräume der Reportknoten zur ersten Möglichkeit,
- Fig. 12: Tabelle der Werteräume der Reportknoten zur zweiten Möglichkeit,
- Fig. 13.: Prinzipdarstellung einer Regelmatrix.

Die Fig. 1 zeigt eine Prinzipskizze einer Vorrichtung zur Bearbeitung von Blattgut. Die Vorrichtung weist eine Steuereinrichtung 10 auf, die über eine Datenleitung 20 mit einer Anzahl L von Sensoren 30.1 bis 30.L verbunden ist.

Die Sensoren 30.1 weisen jeweils einen Meßwertaufnehmer 30.1 auf, der bestimmte Merkmale des Blattgutes erfaßt und in elektrische Signale umwandelt. Diese werden dann in digitale Meßdaten MD umgewandelt und zu einer Auswerteeinheit 32.1 übermittelt. Diese leitet aus den Meßdaten MD des Meßwertaufnehmers 31.1 mindestens ein Meßergebnis ME ab. Die von den Sensoren 30.L abgeleiteten Meßergebnisse ME werden dann zur Steuereinrichtung 10 übertragen. Die Sortiereinheit 10 empfängt eine Anzahl N von Meßergebnissen ME von den Sensoren 30.L und leitet aus den Meßergebnissen ME¹ bis ME^{N} eines Blattgutes eine Sortierklasse für das entsprechende Blattgut ab. Anhand der abgeleiteten Sortierklasse wird dem Blattgut ein Sortierziel 40.m aus einer Anzahl M von Sortierzielen zugewiesen. Bei den Sortierzielen kann es sich um Stapler, Shredder oder ähnliches handeln. Die Sortierziele weisen jeweils eine Erkennungseinrichtung 41.m auf, mit der sie die für sie bestimmten Blätter erkennen.

Zur Ableitung der Sortierklasse eines Blattgutes wird zunächst ein Sortierbaum erstellt, der in der Steuereinrichtung 10 gespeichert wird. Eine Prinzipskizze eines Sortierbaums ist in der Fig. 2 gezeigt. Ausgehend von einem obersten Sortierknoten K₀ werden diesem Knoten eine Anzahl K von Sortierknoten K₀₁ bis K_{0K} zugeordnet. Der Index des Sortierknotens beschreibt die Ebene oder Tiefe des Sortierbaums und den zugeordneten, darüberliegenden Sortierknoten. Die Anzahl der Indices steht für die Ebene des Sortierbaums bzw. für die Tiefe des Knotens. Ein Index bedeutet die erste Ebene, zwei Indices die zweite Ebene, usw. Der oberste Sortierknoten liegt in der ersten Ebene und hat als Index die 0. Die dem obersten Sortierknoten zugeordneten Knoten liegen eine Ebene unter dem obersten Sortierknoten, also in der zweiten Ebene, und weisen somit zwei Indices auf. Der erste Index zeigt den Index des Mutterknotens und der letzte und zweite Index numiert die zugeordneten Knoten von 1 bis K durch. Analog ergeben sich die in der dritten Ebene gezeigten Indices der Knoten. Der Knoten K_{02Q} bezeichnet somit den Q-ten Knoten, der dem Knoten K₀₂ zugeordnet ist.

Für jeden Sortierknoten K des Sortierbaums sind für jedes Meßergebnis ME¹ bis ME^{N} Wertebereiche festgelegt. Die Wertebereiche sind Intervalle mit einer unteren Grenze a und einer oberen Grenze b. Die Grenzen sind jeweils oben mit dem Index des entsprechenden Meßergebnisses und unten mit dem Index des entsprechenden Knotens bezeichnet. Die Wertebereiche im obersten Knoten K₀ können prinzipiell beliebig gewählt werden. Vorteilhaft ist es jedoch, die Wertebereiche so zu wählen, daß der entsprechende Wertebereich eines Meßergebnisses jeweils die Gesamtheit der möglichen Meßergebnisse umfaßt.

Die Wertebereiche eines Meßergebnisses in einem Sortierknoten, der nicht der oberste Sortierknoten K₀ des Sortierbaums ist, sind entweder ein Teilbereich oder gleich dem Wertebereich des entsprechenden Meßergebnisses des zugeordneten, darüberliegenden Sortierknotens. Für die Intervallgrenzen der zweiten Ebene gilt somit aⁿ₀ >= aⁿ₀ₖ und bⁿ₀ₖ <= bⁿ0. Analog gilt beispielsweise für die dem Knoten K₀₂ untergeordneten Knoten K₀₂₁ bis K_{02Q}, daß aⁿ₀₂ >= aⁿ_{02q} und bⁿ_{02q} <=bⁿ₀₂.
Da die Wertebereiche der einzelnen Meßergebnisse somit mit der Tiefe der entsprechenden Sortierknoten im allgemeinen kleiner werden und somit das Blattgut immer exakter beschreiben, stellen die Knoten eine Einteilung der Meßergebnisse in Sortierklassen dar. Die entsprechende Sortierklasse ist in der Fig. 2 jeweils in Klammern hinter der Knotenbezeichnung benannt. Dem obersten Sortierknoten K₀ ist hierbei die Sortierklasse "Reject", dem Sortierknoten K₀₂ ist beispielsweise die Sortierklasse "10 DM, unfit" und dem Sortierknoten K₀₂₁ die Sortierklasse "10 DM, fit" zugewiesen. Die Sortierklassen stellen jeweils eine verbale Beschreibung der durch die Wertebereiche des entsprechenden Knotens beschriebenen Grenzen bestimmter Eigenschaften dar.

In der Fig. 3 sind beispielhaft einige Eigenschaften mit ihren möglichen Wertebereichen dargestellt. Die einzelnen Wertebereiche können hierbei unterschiedliche Qualitäten aufweisen. Die Eigenschaft "Denomination" kann hier beispielsweise fünf diskrete Werte annehmen, während die Verschmutzung, die Eselsohren oder die Flecken, einen beliebigen Wert in einem bestimmten Intervall zwischen 0 und 100 % annehmen können. Eigenschaften, wie beispielsweise Lage, Sicherheitsfaden oder Wasserzeichen, weisen nur zwei diskrete Werte auf.

Die Bezeichnung der Sortierklassen ist hier so gewählt, daß man in etwa auf die Wertebereiche zumindest einiger Eigenschaften schließen kann. Der Ausdruck "fit" kann beispielsweise dafür stehen, daß die prozentualen Anteile der Verschmutzung, Eselsohren und Flecken der Banknote, gering sind. Der Ausdruck "unfit" bedeutet, daß die prozentualen Anteile dieser Eigenschaften hoch sind. Da es sich bei der Denomination um eine diskrete Eigenschaft handelt, ist diese direkt in den Knoten mit ihrem entsprechenden Wert angegeben. Die Sortierklasse "Reject" wird so interpretiert, daß dieses Blattgut von der Vorrichtung nicht ordnungsgemäß bearbeitet werden kann.

Um einem Blattgut eine Sortierklasse zuzuweisen, wird in dem Sortierbaum der Sortierknoten in der tiefsten Ebene gesucht, bei dem alle Meßergebnisse ME¹ bis ME^{N} des Blattguts in den entsprechenden Wertebereichen der Meßergebnisse des Sortierknotens liegen. Bevorzugt werden die Wertebereiche der Sortierknoten rekursiv überprüft, d.h. ausgehend vom obersten Sortierknoten K₀ wird überprüft, ob es in der ersten Ebene einen Sortierknoten gibt, bei dem alle Meßergebnisse des Blattgutes in den entsprechenden Wertebereichen der Meßergebnisse des Sortierknotens liegen. Ist dies der Fall, werden die diesem Knoten in der dritten Ebene zugeordneten Sortierknoten in gleicher Weise überprüft. In analoger Weise wird so der Knoten ermittelt, der sich in der tiefsten Ebene des Sortierbaums befindet und bei dem alle Meßergebnisse des Blattgutes in den entsprechenden Wertebereichen der Meßergebnisse dieses Sortierknotens liegen. Dem Blattgut wird dann die Sortierklasse des ermittelten Sortierknotens zugewiesen.

Existieren in einer Ebene mehrere Sortierknoten, bei denen alle Meßergebnisse des Blattguts in den entsprechenden Wertebereichen der Meßergebnisse der Sortierknoten liegen, werden diese Sortierknoten bevorzugt in einer festgelegten Reihenfolge überprüft.

Generell werden somit zunächst die Sortierknoten in die Tiefe des Sortierbaums überprüft und danach die Sortierknoten innerhalb einer Ebene des Sortierbaums.

Beispielsweise für ein Blattgut, dessen Meßergebnisse in den entsprechenden Wertebereichen der Meßergebnisse des Sortierknotens K₀₂₁ mit der Sortierklassen "10 DM, fit" liegen, wird zunächst überprüft, ob die Meßergebnisse des Blattgutes in den entsprechenden Wertebereichen der Meßergebnisse der Sortierknoten K₀₁ liegen. Dieses ist jedoch nicht der Fall, da der Wert der Denomination verschieden ist. Da die Wertebereich der dem Sortierknoten K₀₁ untergeordneten Knoten K₀₁₁ bis K_{01P} im allgemeinen kleiner oder maximal gleich den entsprechenden Wertebereichen der Meßergebnisse des Sortierknotens K₀₁ sind, kann auch keiner dieser Knoten die für das Blattgut passende Sortierklasse beschreiben, so daß diese Knoten nicht weiter überprüft werden müssen.

Für den Sortierknoten K₀₂ ergibt sich, daß alle Meßergebnisse des Blattguts in den entsprechenden Wertebereichen des Sortierknotens K₀₂ liegen. Somit wird der Sortierbaum zunächst weiterhin in der Tiefe abgearbeitet. In der festgelegten Reihenfolge wird dann zunächst der Sortierknoten K₀₂₁ überprüft und festgestellt, daß alle Meßergebnisse des Blattgutes in den entsprechenden Wertebereichen der Meßergebnisse des Sortierknotens K₀₂₁ liegen. Da hier dem Knoten K₀₂₁ keine weiteren Sortierknoten zugeordnet sind, wird dem Blattgut die Sortierklasse des Sortierknotens K₀₂₁, also "10 DM,fit" zugewiesen. Eine weitere Überprüfung der Knoten K₀₂₁ bis K_{02Q}, die in der Reihenfolge hinter dem Sortierknoten K₀₂₁ angeordnet sind, entfällt.

Weiterhin wird jedem Sortierknoten ein Werteraum W zugeordnet, der als kartesisches Produkt aller Wertebereiche der in dem Sortierknoten festgelegten Meßergebnisse definiert ist. Für den Sortierknoten K₀ gilt beispielsweise W(K₀) = [a¹₀, b¹₀] x [a²₀, b²₀] x ...x [a^{N}₀, b^{N}₀]. Für alle anderen Sortierknoten wird in analoger Weise verfahren.

Um die Effizienz des Verfahrens weiter zu steigern, werden die Werteräume der Sortierknoten, die einem anderen Sortierknoten zugeordnet sind, so gewählt, daß diese disjunkt sind. Beispielsweise sind die Knoten K₀₁ bis K_{0K} dem Sortierknoten K₀ zugeordnet. Die Wertebereiche der Sortierknoten K₀₁ bis K_{0K} werden nun so gewählt, daß die dazugehörigen Werteräume der Sortierknoten K₀₁ bis K_{0K} disjunkt sind. Für die Werteräume der Sortierknoten K₀₁₁ bis K_{01P}, die dem Sortierknoten K₀₁ zugeordnet sind und die anderen Sortierknoten wird entsprechend verfahren. Der Vorteil einer solchen Definition der Wertebereiche in den Sortierknoten ist es, daß die Überprüfung des Sortierbaumes anhand der Meßergebnisse eines Blattgutes unabhängig von der Reihenfolge der Bearbeitung der Sortierknoten innerhalb einer Ebene immer zum gleichen Sortierknoten führt.

Weiterhin kann jedem Sortierknoten des Sortierbaumes ein Reportknoten zugeordnet werden, der sich von einem Sortierknoten lediglich darin unterscheidet, daß ihm an Stelle einer Sortierklasse eine Reportnachricht zugeordnet ist. Auch in jedem Reportknoten wird für jedes Meßergebnis ein Wertebereich festgelegt, wobei der Wertebereich des Meßergebnisses in einem Reportknoten ein Teilbereich oder gleich dem Wertebereich des entsprechenden Meßergebnisses des zugeordneten Sortierknotens ist.

Im Gegensatz zu den Sortierknoten können einem Reportknoten keine weiteren Knoten zugeordnet werden. Die Menge der einem Sortierknoten zugeordneten Reportknoten ist in der Fig. 2 mit der Bezeichnung R gekennzeichnet. Die oberen Indices der Menge von Reportknoten R bezeichnen den zugeordneten Sortierknoten K. Die ersten Indices eines Reportknotens bezeichnen analog zum Sortierknoten, den darüberliegenden, zugeordneten Sortierknoten. Der letzte Index eines Reportknotens numeriert die einzelnen Reportknoten durch, die dem darüberliegenden, zugeordneten Sortierknoten zugeordnet sind.

Analog zum Sortierknoten kann jedem Reportknoten ein Werteraum zugeordnet werden, der als kartesisches Produkt aller Wertebereiche der in dem Reportknoten festgelegten Meßergebnisse definiert ist. Jedem darüberliegenden Sortierknoten wird nun ein Sortierraum, der als Vereinigung aller Werteräume der dem Sortierknoten zugeordneten Sortierknoten definiert ist, und ein Reportraum zugeordnet, der als Vereinigung aller Werteräume der dem Sortierknoten zugeordneten Reportknoten definiert ist.

Bevorzugt werden die Wertebereiche der Meßergebnisse in den Reportknoten so festgelegt, daß der Reportraum und der Sortierraum des Sortierknotens disjunkt sind. Wiederum bevorzugt wird der Reportraum zusätzlich so gewählt, daß die Vereinigung von Reportraum und Sortierraum eines Sortierknoten den Werteraurn des Sortierknotens ergibt. Diese Vorgehensweise gewährleistet, daß jedem Blattgut anhand seiner Meßergebnisse entweder ein Sortierknoten oder ein Reportknoten zugeordnet werden kann.

Liegen alle Meßergebnisse eines Blattgutes in den den entsprechenden Wertebereichen der Meßergebnisse eines Reportknotens, so wird dem Blattgut neben der Reportnachricht die Sortierklasse des darüberliegenden Sortierknotens zugewiesen.

Werden die Werteräume aller Reportknoten eines Sortierknotens disjunkt gewählt, so erhält man für jedes Blattgut abhängig von den Meßergebnissen eine eindeutige Reportnachricht. Im allgemeinen ist es jedoch nicht notwendig, daß die Werteräume aller Reportknoten disjunkt sind. In diesem Fall ist es möglich, daß die Meßergebnisse eines Blattgutes in die Werteräume mehrerer Reportknoten fallen. Im Gegensatz zu den Sortierknoten werden bei den Reportknoten jeweils alle dem Sortierknoten zugeordneten Reportknoten überprüft, so daß in diesem Fall dem Blattgut auch die Reportnachrichten mehrerer Reportknoten zugewiesen werden können.

Im folgenden soll ein Beispiel für einen zweidimensionalen Sortierbaum gegeben werden, d.h., daß der Sortierbaum lediglich auf zwei Meßergebnissen basiert. In der Fig. 4 ist der Werteraum des obersten Knotens K₀ dargestellt. Auf den Achsen ist das Meßergebnis ME¹ (Denomination) und das Meßergebnis ME² (Verschmutzung) dargestellt. Bei der Eigenschaft "Denomination" handelt es sich um eine Eigenschaft mit fünf disketen Werten, während die Werte der Verschmutzung kontinuierlich in einem Bereich von 0 bis 100 % variieren können.

Der entsprechende Sortierbaum ist in der Fig. 5 dargestellt. Ausgehend von dem obersten Knoten K₀ weist dieser Baum in der zweiten Ebene zwei Sortierknoten K₀₁ und K₀₂ sowie eine Menge von Reportknoten R⁰ auf, die hier vier Reportknoten R₀₁ bis R₀₄ beinhaltet. Dem Sortierknoten K₀₁ sind in der dritten Ebene zwei Sortierknoten K₀₁₁ und K₀₁₂ sowie eine Menge von Reportknoten R⁰¹ mit einem Reportknoten R₀₁₁ zugeordnet. Dem Sortierknoten K₀₂ ist in der dritten Ebene ein Sortierknoten K₀₂₁ und eine Menge Reportknoten R₀₂ mit zwei Reportknoten R₀₂₁ und R₀₂₂ zugeordnet. Die den Sortierknoten zugeordneten Wertebereiche für die Meßergebnisse ME₁ und ME₂ sind in der Tabelle in Fig. 6 dargestellt. Die Wertebereiche der Meßergebnisse ME₁ und ME₂ der Reportknoten sind in der Tabelle der Fig. 7 dargestellt.

Die sich aus den Wertebereichen ergebenden Werteräume der Sortierknoten bzw. Reportknoten sind in der Fig. 4 dargestellt. Der Werteraum des Sortierknotens K₀ wird durch das umfassende Quadrat gekennzeichnet. Die Werteräume der Sortierknoten der zweiten Ebene des Sortierbaums sind schraffiert dargestellt. Die Werteräume der Sortierräume der dritten Ebene sind weiß gekennzeichnet. Die Reportknoten der zweiten Ebene sind in Dunkelgrau und die Reportknoten der dritten Ebene in Hellgrau dargestellt.

Wie man gut sieht, sind die Werteräume der Sortierknoten der zweiten Ebene Teilmengen des Werteraums des Sortierknotens der ersten Ebene und die Werteräume der zu den Sortierknoten der zweiten Ebene zugeordneten Sortierknoten der dritten Ebene wiederum Teilmengen des entsprechenden Werteraums der zugeordneten Sortierknoten der zweiten Ebene. Die geforderte Tiefenrelation für die Sortierknoten ist somit gewährleistet. Weiterhin sind die Werteräume innerhalb einer Ebene disjunkt.

Die Werteräume der Reportknoten sind so gewählt, daß sie zu den Werteräumen der Sortierknoten der zweiten Ebene disjunkt sind. Weiterhin ergibt die Vereinigung der Werteräume aller Knoten der zweiten Ebene den Werteraum des zugeordneten, darüberliegenden Sortierknotens K₀, so daß die Meßergebnisse eines Blattgutes entweder im Werteraum eines Sortierknotens oder eines Reportknotens der zweiten Ebene liegen. Für die Knoten der dritten Ebene und die entsprechenden zugeordneten Sortierknoten der zweiten Ebene gilt dies analog.

Durch die oben beschriebene Struktur des Sortierbaums ist gewährleistet, daß die Wertebereiche der Meßergebnisse in den einzelnen Knoten nur in bestimmten Bereichen verändert werden können. Um zu verhindern, daß bestimmte Wertebereiche in den Sortierknoten unberechtigt geändert werden können, wird den Wertebereichen und/oder den Intervallgrenzen der Meßergebnisse in jedem Knoten zumindest teilweise jeweils ein Sicherheitswert zugeordnet. Mittels dieses Sicherheitswertes wird geregelt, unter welchen Bedingungen der zugeordnete Wertebereich und/ oder die Intervallgrenze geändert werden kann. Diese Bedingungen können z.B. vom Betriebszustand der Vorrichtung oder von der Person des Bedieners abhängen. Ist beispielsweise ein Bediener nicht befugt, Wertebereiche und/oder Intervallgrenzen eines bestimmten Meßergebnisses zu ändern, kann dieser Wertebereich und/oder diese Intervallgrenze in jedem Knoten mit einem entsprechenden Sicherheitswert gesichert werden.

Eine weitere Möglichkeit der Absicherung des Sortierbaums besteht darin, daß bestimmten Knoten direkt ein Sicherheitswert zugeordnet wird. Über diesen Sicherheitswert kann beispielsweise geregelt werden, unter welchen Bedingungen in dem Knoten bestimmte Wertebereich geändert werden dürfen. Sind bestimmte Wertebereiche bereits durch einen eigenen Sicherheitswert gesichert, kann beispielsweise für den entsprechenden Wertebereich der jeweils höhere Sicherheitswert festgelegt werden. Weiterhin kann mittels des Sicherheitswertes geregelt werden, unter welchen Bedingungen ein Knoten entfernt werden darf. Es ist auch möglich, über den Sicherheitswert zu regeln, unter welchen Bedingungen einem Knoten weitere Knoten zugeordnet werden dürfen.

Die Vergabe von Sicherheitswerten im Sortierbaum ermöglicht es somit, daß Manipulationen des Sortierbaums auf einfache Weise gesteuert und diese nur von berechtigten Personen mit entsprechenden Sicherheitswerten durchgeführt werden können.

Um Fehler bei der Änderung von Intervallgrenzen der Wertebereiche innerhalb des Sortierbaums zu vermeiden, können die Intervallgrenzen zumindest teilweise mit einer bestimmten Markierung versehen werden. Wird eine markierte Intervallgrenze geändert, so werden automatisch auch alle anderen Intervallgrenzen entsprechend geändert, die mit dieser Markierung versehen sind.
Durch diese Maßnahme ist es möglich, die relativ große Anzahl von Freiheitsgraden bei der Wahl der Intervallgrenzen der einzelnen Wertebereiche auf ein überschauliches Maß einzuschränken. Zusätzlich können auch die Markierungen der Intervallgrenzen durch Zuordnung eines Sicherheitswerts gegen unberechtigte Änderungen gesichert werden.

Um die Erstellung eines Sortierbaumes weiter zu vereinfachen, ist es möglich, zunächst die Baumstruktur der Sortierknoten einschließlich der Festlegung der Wertebereiche der einzelnen Meßergebnisse zu erstellen. Die den Sortierknoten zugeordneten Reportknoten lassen sich automatisch generieren. Grundgedanke hierbei ist, daß der Sortierraum und der Reportraum eines jeden Sortierknotens disjunkt sind und die Vereinigung von Sortierraum und Reportraum eines Sortierknotens den Wertebereich des Sortierknotens ergibt.

Verschiedene Möglichkeiten zur automatischen Generierung von Reportknoten sind in Fig. 8 und Fig. 9 gezeigt, wobei die Beispiele im wesentlichen dem Beispiel aus Fig. 4 entsprechen. Wie schon in Fig. 5 gezeigt, sind dem Sortierknoten K₀ zwei Sortierknoten K₀₁ und K₀₂ zugeordnet. Der Reportraum des Sortierknotens K₀ ist in Fig. 8 dunkelgrau und der Sortierraum durch die Werteräume der zugeordneten Sortierknoten K₀₁ und K₀₂ in hellgrau dargestellt.

Zur automatischen Generierung der Menge von Reportknoten R⁰ wird der Werteraum des Sortierknotens K₀ entlang der gestrichelten bzw. punktierten Linien zerlegt, wobei die Linien jeweils entlang der Intervallgrenzen der Wertebereiche der Meßergebnisse der zugeordneten Sortierknoten K₀₁ und K₀₂ laufen. Aus dieser Zerlegung ergeben sich sieben Unterräume U₀₁ bis U₀₇, die jeweils in der rechten oberen Ecke des entsprechenden Unterraums bezeichnet sind. Die Wertebereiche der Unterräume U₀₁ bis U₀₇ sind in der Tabelle der Fig. 10 dargestellt.

Eine Möglichkeit zur automatischen Generierung der Reportknoten besteht nun darin, jedem Reportknoten einen dieser Unterräume als Werteraum zuzuweisen und die Wertebereiche der Meßergebnisse des Reportknotens entsprechend zu wählen.

Um die Anzahl der automatisch generierten Reportknoten möglichst gering zu halten, werden die Unterräume bevorzugt jedoch vor der Zuordnung zu einem Reportknoten geeignet zusammengefaßt.

Eine erste Möglichkeit der Zusammenfassung ist in der Fig. 8 dargestellt, wobei in einem Reportknoten jeweils die Unterräume zusammengefaßt werden, deren Wertebereiche bezüglich des Meßergebnisses ME¹ (Denomination) gleich sind und deren Wertebereiche des Meßergebnisses ME² (Verschmutzung) aneinandergrenzen, so daß diese zu einem größeren Wertebereich zusammengefaßt werden können. Die aus der Zusammenfassung von Unterräumen entstehenden Reportknoten sind in der Fig. 11 tabellarisch dargestellt. Die Grenzen zwischen den Reportregeln R sind in der Fig. 8 durch strichlierte Linien dargestellt, während die Grenzen zwischen zwei Unterräumen durch eine punktierte Linie dargestellt werden.

Im Reportknoten R₀₃ sind die Unterräume U₀₃, U₀₄ und U₀₅ zusammengefaßt, da diese Unterräume bezüglich des ersten Meßergebnisses ME¹ gleiche Wertebereiche aufweisen und die Wertebereiche bezüglich des Meßergebnisses ME² nebeneinanderliegen und somit zu einem größeren Wertebereiche zusammengefaßt werden können. Im Gegensatz dazu lassen sich die Unterräume U₀₁ und U₀₂ nicht zu einem Reportknoten zusammenfassen, da sie zwar bezüglich des Meßergebnisses ME¹ die gleichen Wertebereiche aufweisen, aber die Wertebereiche bezüglich des Meßergebnisses ME² nicht nebeneinanderliegen und somit nicht zu einem größeren Wertebereich zusammengefaßt werden können.

Eine zweite Möglichkeit zur automatischen Generierung von Reportknoten ist in der Fig. 9 dargestellt. Hier werden im Gegensatz zur ersten Möglichkeit die Unterräume zusammengefaßt, bei denen die Wertebereiche des Meßergebnisses ME² gleich sind und die Wertebereiche der Meßergebnisse ME¹ nebeneinanderliegen. Die aus der Zusammenfassung resultierenden Reportknoten R'₀₁ bis R'₀₃ sind tabellarisch in Fig. 12 dargestellt. Auch hier sind analog die Grenzen zwischen den Reportregeln durch strichlierte Linien und die Grenzen zwischen den Unterräumen durch punktierte Linien dargestellt.

Wie man aus dem obigen Beispiel erkennt, hängen sowohl die Anzahl als auch die Werteräume der generierten Reportknoten davon ab, in welcher Reihenfolge die bei der Zerteilung auftretenden Unterräume zusammengefaßt werden. Auch die automatisch generierte Reportnachricht hängt von der Reihenfolge der Bearbeitung der Meßergebnisse ab. Beispielsweise im Reportknoten R₀₃ in Fig. 8 könnte die automatisch generierte Reportnachricht "Denomination" lauten. Aus der Reportnachricht läßt sich somit lediglich ableiten, daß es sich bei dem Schein mit der Sortierklasse des Sortierknotens K₀ um eine Banknote mit einer Denomination gehandelt hat, die in keinem Werteraum eines zugeordneten Sortierknotens auftritt. Ein Rückschluß auf deren Verschmutzung ist aus dieser Reportnachricht nicht abzuleiten. Die automatisch generierte Reportnachricht des Reportknotens R'₀₁ aus der Fig. 9 könnte beispielsweise "Verschmutzung" lauten. Aus dieser Reportnachricht geht jedoch nicht eindeutig hervor, welche Denomination das Blattgut besessen hat.

Es ist bei dieser Art der automatischen Generierung von Reportknoten somit maßgeblich, in welcher Reihenfolge die Meßergebnisse bearbeitet werden. Eine Verallgemeinerung dieses Beispiels für höher dimensionale Werteräume, d.h. für eine beliebige Anzahl N von Meßergebnissen, ist in analoger Weise möglich. Bei Bedarf ist es für den Fachmann auch möglich, andere Verfahren zur automatischen Generierung von Reportknoten anzuwenden.

Um die Überprüfung des Sortierbaumes anhand der Meßergebnisse eines Blattguts durch die Steuereinheit 10 einfach zu gestalten, kann der Sortierbaum einschließlich der automatisch generierten Reportknoten auf eine dazu geeignete Form abgebildet werden. Eine solche Form ist beispielsweise die in Fig. 13 dargestellte Regelmatrix.

Zur Erstellung dieser Regelmatrix wird jeweils der im obersten Sortierknoten K₀ definierte Wertebereich eines jeden Meßergebnisses in nebeneinanderliegende Partitionen zerlegt, wobei die Partitionsgrenzen mindestens die Intervallgrenzen a und b der Wertebereiche der entsprechenden Meßergebnisses aller anderen Knoten enthalten. Für das Meßergebnis ME¹ (Denomination) aus demobigen Beispiel ergibt sich eine Zerlegung des Wertebereichs des Sortierknotens K₀ in fünf Partitionen mit 5 DM, 10 DM, 20 DM, 50 DM und 100 DM. Das Meßergebnis ME² (Verschmutzung) wird auch in fünf Partitionen zerlegt, die jeweils die Intervalle [0 %, 20 %], [20 %, 40 %], [40 %, 60 %], [60 %, 80 %] und [80 %, 100 %] beinhalten.

Vorzugsweise werden die Partitionsgrenzen so gewählt, daß diese lediglich einer Partition zugeordnet sind. Die Partitionen sind somit disjunkt und deren Vereinigung ergibt jeweils den Wertebereich des Sortierknotens K₀ des entsprechenden Meßergebnisses.

Die Sortierregeln der Regelmatrix können nun eindeutig aus den Wertebereichen der einzelnen Meßergebnisse eines jeden Sortierknotens abgeleitet werden, indem jede Partition markiert wird, die zumindest Teilmenge des entsprechenden Wertebereichs des Meßergebnisses des Sortierknotens ist. Für den Sortierknoten K₀₁ ist beispielsweise die Partition 5 DM, 10 DM des Meßergebnisses ME¹ und die Partition [60 %, 80] und [80 %,100 %] des Meßergebnisses ME² markiert. Die Vereinigung der markierten Partitionen eines Meßergebnisses ergibt wiederum den Wertebereich des Meßergebnisses des entsprechenden Sortierknotens.

Die Reihenfolge der so erstellten Sortierregeln hängt von der Abarbeitungsreihenfolge der entsprechenden Sortierknoten des Sortierbaums ab. Generell werden die Sortierregeln, die tiefer gelegenen Sortierknoten entsprechen, vor den Sortierregeln abgearbeitet, die den zugeordneten, darüberliegenden Sortierknoten entsprechen. Sortierregeln, die einem Sortierknoten entsprechen, der einem anderen Sortierknoten zugeordnet ist, werden in der Reihenfolge der zugeordneten Sortierknoten angeordnet. Jeder Sortierregel wird dann die Sortierklasse des entsprechenden Sortierknotens zugeordnet.

Die Reportregeln werden in analoger Weise zu den Sortierregeln erstellt und angeordnet. Jeder Reportregel wird die Reportnachricht des entsprechenden Reportknotens zugewiesen.

Mittels einer solchen Regelmatrix kann die Sortierklasse bzw. Reportnachricht abhängig von den Meßergebnissen eines Blattgutes auf einfache Art und Weise bestimmt werden. Beispielsweise für ein Blattgut mit den Meßergebnissen (5 DM, 82 %) werden zunächst die Partitionen markiert, in denen die Meßergebnisse des Blattguts liegen. Man erhält einen Meßergebnisvektor V₁.
Zur Ableitung der Sortierklasse vergleicht man nun die Sortierregeln in ihrer Reihenfolge mit dem Meßergebnisvektor V₁ bis zu der Regel, bei der die gleichen Partitionen markiert sind, wie im Meßergebnisvektor V₁, in diesem Fall also die Regel 2. Dem Blattgut wird nun die Sortierklasse der Sortierregel 2 zugewiesen.

Danach werden die Reportregeln mit dem Meßergebnisvektor V₁ verglichen und alle Reportregeln ermittelt, bei denen die gleichen Partitionen markiert sind wie bei dem Meßergebnisvektor V₁. In diesem Beispiel stimmt keine der Markierungen der Reportregeln mit den Markierungen des Meßergebnisvektors V₁ überein, so daß dem Blattgut keine Reportnachricht zugeordnet wird.

Für ein Blattgut mit dem Meßergebnis (50 DM, 48 %) ergibt sich in analoger Weise ein Meßergebnisvektor V₂. Ein Vergleich mit den Sortierregeln bzw. den Reportregeln liefert die Sortierregel 5 und die Reportregel 3, so daß dem Blattgut die Sortierklasse der Sortierregel 5 und die Reportnachricht der Sortierregel 3 zugeordnet wird.

Aufgrund der beschriebenen Struktur der Regelmatrix ist es somit auf einfachste Weise möglich, aus vorgegebenen Meßwerten für ein Blattgut eine Sortierklasse bzw. eine oder mehrere Reportnachrichten abzuleiten. Durch die automatische Generierung der Regelmatrix aus einem Sortierbaum ist gewährleistet, daß durch die übersichtliche Struktur des Sortierbaums Fehler beim Erstellen des Sortierbaums und somit beim Erstellen der Regelmatrix vermieden werden.
Neben der beschriebenen Struktur der Regelmatrix ist es für den Fachmann auch möglich, andere Darstellungen des Sortierbaums abzuleiten, die von der Steuereinrichtung 10 in einfacher Art und Weise verarbeitet werden können. Auch kann alternativ zu dem Sortierbaum ein Flußdiagramm der Darstellungsform für die Benutzeroberfläche verwendet werden. Die Darstellungsformen Sortierbaum und Flußdiagramm sind hierbei inhaltlich äquivalent. Somit kann das Flußdiagramm jederzeit in einen mengentheoretischen Sortierbaum übersetzt werden und umgekehrt.

## Patentansprüche

1. Verfahren zur Bearbeitung von Blattgut, wie z.B. Banknoten, mittels einer Vorrichtung zur Bearbeitung von Blattgut, bei dem die folgenden Schritte durchgeführt werden:
- Erfassen von Meßdaten mittels mindestens eines Sensors (30.1 - 30.L),
- Ableiten von Meßergebnissen aus den erfaßten Meßdaten mittels mindestens einer Auswerteeinheit (32.1 - 32.L),
- Ableiten einer Sortierklasse für das Blattguts aus den Meßergebnissen mittels einer Steuereinrichtung (10),
**dadurch gekennzeichnet, daß** zur Ableitung der Sortierklasse ein Sortierbaum in der Steuereinrichtung (10) zur Ableitung der Sortierklassen gespeichert ist, wobei
- in jedem Sortierknoten des Sortierbaumes wenigstens für ein Meßergebnis ein Wertebereich festgelegt ist,
- zu einem Wertebereich eines Meßergebnisses in einem Sortierknoten des Sortierbaumes, der nicht der oberste Sortierknoten des Sortierbaumes ist, im zugeordneten, darüberliegenden Sortierknoten ein entsprechender Wertebereich dieses Meßergebnisses vorhanden ist und
- der Wertebereich des Meßergebnisses im Sortierknoten ein Teilbereich oder gleich dem Wertebereich des entsprechenden Meßergebnisses des zugeordneten, darüberliegenden Sortierknotens ist.

2. Verfahren nach Anspruch 1, **dadurch gekennzeichnet, daß** jedem Sortierknoten eine Sortierklasse zugeordnet ist.

3. Verfahren nach Anspruch 1, **dadurch gekennzeichnet**, jedem Sortierknoten ein Werteraum zugeordnet ist, der als kartesisches Produkt aller Wertebereiche der in dem Sortierknoten festgelegten Meßergebnisse definiert ist.

4. Verfahren nach Anspruch 3, **dadurch gekennzeichnet, daß** die Werteräume aller zugeordneten Sortierknoten eines Sortierknotens disjunkt sind.

5. Verfahren nach Anspruch 1, **dadurch gekennzeichnet, daß** mindestens einem Sortierknoten des Sortierbaumes, mindestens ein Reportknoten zugeordnet ist, wobei
- in jedem Reportknoten für jedes Meßergebnis ein Wertebereich festgelegt ist und
- der Wertebereich eines Meßergebnisses in einem Reportknoten, ein Teilbereich oder gleich dem Wertebereich des entsprechenden Meßergebnisses des zugeordneten, darüberliegenden Sortierknotens ist.

6. Verfahren nach Anspruch 5, **dadurch gekennzeichnet, daß** jedem Reportknoten eine Reportnachricht zugeordnet ist.

7. Verfahren nach Anspruch 5, **dadurch gekennzeichnet, daß** jedem Reportknoten ein Werteraum zugeordnet ist, der als kartesisches Produkt aller Wertebereiche der in dem Reportknoten festgelegten Meßergebnisse definiert ist und daß jedem Sortierknoten ein Werteraum zugeordnet ist, der als kartesisches Produkt aller Wertebereiche der in dem Sortierknoten festgelegten Meßergebnisse definiert ist.

8. Verfahren nach Anspruch 7, **dadurch gekennzeichnet, daß** jedem Sortierknoten ein Sortierraum, der als Vereinigung aller Werteräume der dem Sortierknoten zugeordneten Sortierknoten definiert ist, und ein Reportraum zugeordnet ist, der als Vereinigung aller Werteräume der dem Sortierknoten zugeordneten Reportknoten definiert ist.

9. Verfahren nach Anspruch 8, **dadurch gekennzeichnet, daß** der Reportraum eines Sortierknotens so gewählt wird, das die Vereinigung von Reportraum und Sortierraum des Sortierknotens den Werteraum des Sortierknotens ergibt.

10. Verfahren nach Anspruch 9, **dadurch gekennzeichnet, daß** der Reportraum eines Sortierknotens so gewählt wird, das der Reportraum und Sortierraum des Sortierknotens disjunkt sind.

11. Verfahren nach Anspruch 10, **dadurch gekennzeichnet, daß** die Werteräume aller Reportknoten eines Sortierknotens disjunkt sind.

12. Verfahren nach Anspruch 10, **dadurch gekennzeichnet, daß** die Werteräume aller zugeordneten Sortierknoten eines Sortierknotens disjunkt sind.

13. Verfahren einem der Ansprüche 1 bis 12, **dadurch gekennzeichnet, daß** dem Blattgut die Sortierklasse des Sortierknotens in der tiefsten Ebene des Sortierbaumes zugewiesen wird, bei dem alle Meßergebnisse des Blattguts in den entsprechenden Wertebereichen der Meßergebnisse des Sortierknotens liegen.

14. Verfahren nach Anspruch 13, **dadurch gekennzeichnet, daß** die Wertebereiche der Sortierknoten rekursiv überprüft werden.

15. Verfahren nach Anspruch 14, **dadurch gekennzeichnet, daß** die Sortierknoten einer Ebene in einer festgelegten Reihenfolge überprüft werden.

16. Verfahren nach Anspruch 13, **dadurch gekennzeichnet, daß** dem Blattgut die Reportnachrichten der Reportknoten zugewiesen werden, die dem Sortierknotens zugeordnet sind, der der Sortierklasse des Blattguts entspricht und bei denen alle Meßergebnisse des Blattguts in den entsprechenden Wertebereichen der Meßergebnisse der Reportknoten liegen.

17. Verfahren nach Anspruch 16, **dadurch gekennzeichnet, daß** die Reportknoten des Sortierknotens in einer festgelegten Reihenfolge überprüft werden.

18. Verfahren nach Anspruch 1 oder 5, **dadurch gekennzeichnet, daß** den Wertebereichen und/oder Intervallgrenzen der Meßergebnisse in jedem Knoten zumindest teilweise jeweils ein Sicherheitswert zugeordnet wird.

19. Verfahren nach Anspruch 18, **dadurch gekennzeichnet, daß** mittels des Sicherheitswertes geregelt wird, unter welchen Bedingungen der zugeordnete Wertebereich und/oder die Intervallgrenze geändert werden darf.

20. Verfahren nach Anspruch 1 oder 5, **dadurch gekennzeichnet, daß** den Knoten zumindest teilweise jeweils ein Sicherheitswert zugeordnet wird.

21. Verfahren nach Anspruch 20, **dadurch gekennzeichnet, daß** mittels des Sicherheitswertes des Knotens geregelt wird, unter welchen Bedingungen dem Knoten zugeordnete Wertebereiche geändert werden dürfen

22. Verfahren nach Anspruch 20, **dadurch gekennzeichnet, daß** mittels des Sicherheitswertes des Knotens geregelt wird, unter welchen Bedingungen der Knoten entfernt werden darf.

23. Verfahren nach Anspruch 20, **dadurch gekennzeichnet, daß** mittels des Sicherheitswertes des Knotens geregelt wird, unter welchen Bedingungen dem Knoten weitere Knoten zugeordnet werden dürfen.

24. Verfahren nach Anspruch 1 oder 5, **dadurch gekennzeichnet daß** mindestens einer Intervallgrenze eines Wertebereiches eines Meßergebnisses eine Markierung zugeordnet wird.

25. Verfahren nach Anspruch 24, **dadurch gekennzeichnet, daß** bei einer Änderung einer Intervallgrenze, der eine Markierung zugeordnet ist, alle anderen Intervallgrenzen entsprechend geändert werden, denen die gleiche Markierung zugeordnet ist.

26. Verfahren nach Anspruch 24, **dadurch gekennzeichnet, daß** den Markierungen zumindest teilweise jeweils ein Sicherheitswert zugeordnet wird.

27. Verfahren nach Anspruch 26, **dadurch gekennzeichnet, daß** mittels des Sicherheitswertes geregelt wird, unter welchen Bedingungen die Markierung geändert werden darf.

28. Verfahren nach einem der Ansprüche 5 bis 12, **dadurch gekennzeichnet, daß** die Reportknoten einschließlich der Wertebereiche für jedes Meßergebnis automatisch generiert werden.

29. Verfahren nach Anspruch 28, **dadurch gekennzeichnet, daß** der Werteraum eines Sortierknotens entlang der Intervallgrenzen der Wertebereiche der dem Sortierknoten zugeordneten Sortierknoten in Unterräume zerlegt wird und aus den Unterräumen die Werteräume der Reportknoten und somit die Wertebereiche für die Meßergebnisse der Reportknoten gebildet werden.

30. Verfahren nach Anspruch 29, **dadurch gekennzeichnet, daß** mehrere Unterräume geeignet zu einem Wertebereich eines Reportknotens zusammengefaßt werden.

31. Verfahren nach Anspruch 1 oder 5, **dadurch gekennzeichnet, daß** der Sortierbaum auf eine Regelmatrix abgebildet wird.

32. Verfahren nach Anspruch 31, **dadurch gekennzeichnet, daß** die Wertebereiche der Meßergebnisse des obersten Sortierknotens in Partitionen zerlegt werden, wobei die Partitionsgrenzen mindestens die Intervallgrenzen der Wertebereiche der entsprechenden Meßergebnisse aller anderen Knoten enthalten.

33. Verfahren nach Anspruch 32, **dadurch gekennzeichnet, daß** Aufstellen einer Regelmatrix aus Regeln, wobei jedem Knoten des Sortierbaums eine Regel zugeordnet ist und bei der Regel eines Knotens die Partitionen der Meßergebnisse markiert sind, die zumindest Teilmengen des Wertebereiches des entsprechenden Meßergebnisses des Knotens sind.

34. Verfahren nach Anspruch 33, **dadurch gekennzeichnet, daß** die Regeln der Sortierknoten in einer Reihenfolge angeordnet sind, wobei die Regeln der zugeordneten Sortierknoten in der Reihenfolge der zugeordneten Sortierknoten und vor den Regeln der übergeordneten Sortierknoten angeordnet sind.

35. Verfahren nach Anspruch 34, **dadurch gekennzeichnet, daß** jeder Regel eines Sortierknotens die Sortierklassse des Sortierknotens zugeordnet ist.

36. Verfahren nach Anspruch 35, **dadurch gekennzeichnet, daß** dem Blattgut die Sortierklasse der in der Reihenfolge ersten Regel zugeordnet wird, bei der mindestens die Partitionen markiert sind, in denen alle Meßergebnisse des Blattguts liegen.

37. Verfahren nach Anspruch 33, **dadurch gekennzeichnet, daß** jeder Regel eines Reportknotens die Reportnachricht des Reportknotens zugeordnet ist.

38. Verfahren nach Anspruch 37, **dadurch gekennzeichnet, daß** dem Blattgut die Reportnachrichten der Regeln zugeordnet werden, bei denen mindestens die Partitionen markiert sind, in denen alle Meßergebnisse des Blattguts liegen.

## Claims

1. A method for processing sheet material such as bank notes by means of an apparatus for processing sheet material, wherein the following steps are performed:
- detecting measuring data by means of at least one sensor (30.1 - 30.L),
- deriving measuring results from the detected measuring data by means of at least one evaluation unit (32.1 - 32.L),
- deriving a sorting class for the sheet material from the measuring results by means of a control device (10),
**characterized in that** for deriving the sorting class a sorting tree is stored in the control device (10) for deriving the sorting classes, whereby
- a domain is fixed at least for one measuring result in each sorting node of the sorting tree,
- for a domain of a measuring result in a sorting node of the sorting tree which is not the uppermost sorting node of the sorting tree, a corresponding domain of this measuring result is present in the assigned, higher sorting node, and
- the domain of the measuring result in the sorting node is a subdomain or equal to the domain of the corresponding measuring result of the assigned, higher sorting node.

2. The method of claim 1, **characterized in that** each sorting node is assigned a sorting class.

3. The method of claim 1, **characterized in that** each sorting node is assigned a value space defined as the Cartesian product of all domains of the measuring results fixed in the sorting node.

4. The method of claim 3, **characterized in that** the value spaces of all assigned sorting nodes of a sorting node are disjoint.

5. The method of claim 1, **characterized in that** at least one sorting node of the sorting tree is assigned at least one report node, whereby
- a domain is fixed for each measuring result in each report node, and
- the domain of a measuring result in a report node is a subdomain or equal to the domain of the corresponding measuring result of the assigned, higher sorting node.

6. The method of claim 5, **characterized in that** each report node is assigned a report message.

7. The method of claim 5, **characterized in that** each report node is assigned a value space defined as the Cartesian product of all domains of the measuring results fixed in the report node, and each sorting node is assigned a value space defined as the Cartesian product of all domains of the measuring results fixed in the sorting node.

8. The method of claim 7, **characterized in that** each sorting node is assigned a sorting space defined as the union of all value spaces of the sorting nodes assigned to the sorting node, and a report space defined as the union of all value spaces of the report nodes assigned to the sorting node.

9. The method of claim 8, **characterized in that** the report space of a sorting node is selected so that the union of report space and sorting space of the sorting node yields the value space of the sorting node.

10. The method of claim 9, **characterized in that** the report space of a sorting node is selected so that the report space and sorting space of the sorting node are disjoint.

11. The method of claim 10, **characterized in that** the value spaces of all report nodes of a sorting node are disjoint.

12. The method of claim 10, **characterized in that** the value spaces of all assigned sorting nodes of a sorting node are disjoint.

13. The method of any of claims 1 to 12, **characterized in that** the sheet material is assigned the sorting class of the sorting node in the deepest level of the sorting tree at which all measuring results of the sheet material are within the corresponding domains of the measuring results of the sorting node.

14. The method of claim 13, **characterized in that** the domains of the sorting nodes are checked recursively.

15. The method of claim 14, **characterized in that** the sorting nodes of a level are checked in a fixed order.

16. The method of claim 13, **characterized in that** the sheet material is assigned the report messages of the report nodes assigned to the sorting node corresponding to the sorting class of the sheet material and at which all measuring results of the sheet material are within the corresponding domains of the measuring results of the report nodes.

17. The method of claim 16, **characterized in that** the report nodes of the sorting node are checked in a fixed order.

18. The method of claim 1 or 5, **characterized in that** the domains and/or interval limits of the measuring results in each node are assigned at least partly a security value.

19. The method of claim 18, **characterized in that** it is regulated by means of the security value under which conditions the assigned domain and/or interval limit may be changed.

20. The method of claim 1 or 5, **characterized in that** the nodes are assigned at least partly a security value.

21. The method of claim 20, **characterized in that** it is regulated by means of the security value of the node under which conditions domains assigned to the node may be changed.

22. The method of claim 20, **characterized in that** it is regulated by means of the security value of the node under which conditions the node may be removed.

23. The method of claim 20, **characterized in that** it is regulated by means of the security value of the node under which conditions the node may be assigned further nodes.

24. The method of claim 1 or 5, **characterized in that** at least one interval limit of a domain of a measuring result is assigned a marking.

25. The method of claim 24, **characterized in that** upon a change in an interval limit assigned a marking all other interval limits assigned the same marking are changed accordingly.

26. The method of claim 24, **characterized in that** the markings are assigned at least partly a security value.

27. The method of claim 26, **characterized in that** it is regulated by means of the security value under which conditions the marking may be changed.

28. The method of any of claims 5 to 12, **characterized in that** the report nodes are generated automatically including the domains for each measuring result.

29. The method of claim 28, **characterized in that** the value space of a sorting node is decomposed into subspaces along the interval limits of the domains of the sorting nodes assigned to the sorting node, and the value spaces of the report nodes and thus the domains for the measuring results of the report nodes are formed from the subspaces.

30. The method of claim 29, **characterized in that** a plurality of subspaces are combined suitably into a domain of a report node.

31. The method of claim 1 or 5, **characterized in that** the sorting tree is mapped onto a rule matrix.

32. The method of claim 31, **characterized in that** the domains of the measuring results of the uppermost sorting node are decomposed into partitions, the partition limits containing at least the interval limits of the domains of the corresponding measuring results of all other nodes.

33. The method of claim 32, **characterized in that** a rule matrix of rules is set up, whereby each node of the sorting tree is assigned a rule and at the rule of a node the partitions of the measuring results are marked which are at least subsets of the domain of the corresponding measuring result of the node.

34. The method of claim 33, **characterized in that** the rules of the sorting nodes are disposed in an order, the rules of the assigned sorting nodes being disposed in the order of the assigned sorting nodes and before the rules of the higher sorting nodes.

35. The method of claim 34, **characterized in that** each rule of a sorting node is assigned the sorting class of the sorting node.

36. The method of claim 35, **characterized in that** the sheet material is assigned the sorting class of the first rule in the order in which at least the partitions are marked in which all measuring results of the sheet material are located.

37. The method of claim 33, **characterized in that** each rule of a report node is assigned the report message of the report node.

38. The method of claim 37, **characterized in that** the sheet material is assigned the report messages of the rules in which at least the partitions are marked in which all measuring results of the sheet material are located.

## Revendications

1. Procédé pour le traitement de produits en feuilles comme, par exemple, des billets de banque, au moyen d'un dispositif pour le traitement de produits en feuilles, comprenant les étapes suivantes, consistant à :
- collecter des données de mesure au moyen d'au moins un détecteur (30.1 - 30.L),
- déduire des résultats de mesure, à partir des données de mesure collectées, au moyen d'au moins une unité d'évaluation (32.1 - 32.L),
- déduire une classe de tri pour le produit en feuilles, à partir des résultats de mesure, au moyen d'un appareil de commande (10),
**caractérisé en ce que**, pour déduire la classe de tri, un arbre de tri est enregistré dans l'appareil de commande (10) pour déduire les classes de tri, dans lequel
- une plage de valeurs est déterminée pour au moins un résultat de mesure dans chaque noeud de tri de l'arbre de tri,
- pour une plage de valeurs d'un résultat de mesure dans un noeud de tri de l'arbre de tri qui n'est pas le noeud de tri le plus élevé de l'arbre de tri, une plage de valeurs correspondante de ce résultat de mesure est présente dans le noeud de tri associé, situé au-dessus, et
- la plage de valeurs du résultat de mesure dans le noeud de tri est une plage partielle ou est égale à la plage de valeurs du résultat de mesure correspondant du noeud de tri associé, situé au-dessus.

2. Procédé selon la revendication 1, **caractérisé en ce qu'**une classe de tri est associée à chaque noeud de tri.

3. Procédé selon la revendication 1, **caractérisé en ce qu'**à chaque noeud de tri est associé un espace de valeurs qui est défini comme le produit cartésien de toutes les plages de valeurs des résultats de mesure déterminés dans le noeud de tri.

4. Procédé selon la revendication 3, **caractérisé en ce que** les espaces de valeurs de tous les noeuds de tri associés à un noeud de tri sont disjoints.

5. Procédé selon la revendication 1, **caractérisé en ce qu'**au moins un noeud de rapport est associé à au moins un noeud de tri de l'arbre de tri, dans lequel
- une plage de valeurs est déterminée dans chaque noeud de rapport pour chaque résultat de mesure et
- la plage de valeurs d'un résultat de mesure dans un noeud de rapport est une partie ou est égale à la plage de valeurs du résultat de mesure correspondant du noeud de tri associé, situé au-dessus.

6. Procédé selon la revendication 5, **caractérisé en ce qu'**un message de rapport est associé à chaque noeud de rapport.

7. Procédé selon la revendication 5, **caractérisé en ce qu'**à chaque noeud de rapport est associé un espace de valeurs qui est défini comme le produit cartésien de toutes les plages de valeurs des résultats de mesure déterminés dans le noeud de rapport, et **en ce qu'**à chaque noeud de tri est associé un espace de valeurs qui est défini comme le produit cartésien de toutes les plages de valeurs des résultats de mesure déterminés dans le noeud de tri.

8. Procédé selon la revendication 7, **caractérisé en ce que** à chaque noeud de tri est associé d'un part, un espace de tri, qui est défini comme l'union de tous les espaces de valeurs des noeuds de tri associés au noeud de tri, et d'autre part, un espace de rapport qui est défini comme l'union de tous les espaces de valeurs des noeuds de rapport associés au noeud de tri.

9. Procédé selon la revendication 8, **caractérisé en ce que** l'espace de rapport d'un noeud de tri est choisi de façon à ce que l'union de l'espace de rapport et de l'espace de tri du noeud de tri ait pour résultat l'espace de valeurs du noeud de tri.

10. Procédé selon la revendication 9, **caractérisé en ce que** l'espace de rapport d'un noeud de tri est choisi de façon à ce que l'espace de rapport et l'espace de tri du noeud de tri soient disjoints.

11. Procédé selon la revendication 10, **caractérisé en ce que** les espaces de valeurs de tous les noeuds de rapport d'un noeud de tri sont disjoints.

12. Procédé selon la revendication 10, **caractérisé en ce que** les espaces de valeurs de tous les noeuds de tri associés à un noeud de tri sont disjoints.

13. Procédé selon l'une des revendications 1 à 12, **caractérisé en ce que** au produit en feuilles est affectée la classe de tri du noeud de tri au niveau le plus bas de l'arbre de tri, dans lequel tous les résultats de mesure du produit en feuilles se trouvent dans les plages de valeurs correspondantes des résultats de mesure du noeud de tri.

14. Procédé selon la revendication 13, **caractérisé en ce que** les plages de valeurs des noeuds de tri sont vérifiés récursivement.

15. Procédé selon la revendication 14, **caractérisé en ce que** les noeuds de tri d'un niveau sont vérifiés dans un ordre déterminé.

16. Procédé selon la revendication 13, **caractérisé en ce qu'**au produit en feuilles sont affectés les messages de rapport des noeuds de rapport qui sont associés au noeud de tri qui correspond à la classe de tri du produit en feuilles, et avec lesquels tous les résultats de mesure du produit en feuilles se trouvent dans les plages de valeurs correspondantes des résultats de mesure des noeuds de rapport.

17. Procédé selon la revendication 16, **caractérisé en ce que** les noeuds de rapport du noeud de tri sont vérifiés dans un ordre déterminé.

18. Procédé selon la revendication 1 ou 5, **caractérisé en ce qu'**une valeur de sécurité est associée au moins en partie à chacune des plages de valeurs et/ou aux limites d'intervalle des résultats de mesure dans chaque noeud.

19. Procédé selon la revendication 18, **caractérisé en ce que** la valeur de sécurité permet de régler les conditions sous lesquelles la plage de valeurs et/ou la limite d'intervalle associée peut être modifiée.

20. Procédé selon la revendication 1 ou 5, **caractérisé en ce qu'**une valeur de sécurité est associée au moins en partie à chacun des noeuds.

21. Procédé selon la revendication 20, **caractérisé en ce que** la valeur de sécurité du noeud permet de régler les conditions sous lesquelles des plages de valeurs associées au noeud peuvent être modifiées.

22. Procédé selon la revendication 20, **caractérisé en ce que** la valeur de sécurité du noeud permet de régler les conditions sous lesquelles le noeud peut être supprimé.

23. Procédé selon la revendication 20, **caractérisé en ce que** la valeur de sécurité du noeud permet de régler les conditions sous lesquelles d'autres noeuds peuvent être associés au noeud.

24. Procédé selon la revendication 1 ou 5, **caractérisé en ce qu'**un marquage est associé au moins à une limite d'intervalle d'une plage de valeurs d'un résultat de mesure.

25. Procédé selon la revendication 24, **caractérisé en ce que**, lors d'une modification d'une limite d'intervalle à laquelle un marquage est associé, toutes les autres limites d'intervalle, auxquelles le même marquage est associé, sont modifiées en conséquence.

26. Procédé selon la revendication 24, **caractérisé en ce qu'**une valeur de sécurité est associée au moins en partie à chacun des marquages.

27. Procédé selon la revendication 26, **caractérisé en ce que** la valeur de sécurité permet de régler les conditions sous lesquelles le marquage peut être modifié.

28. Procédé selon l'une des revendications 5 à 12, **caractérisé en ce que** les noeuds de rapport sont générés automatiquement, y compris les plages de valeurs pour chaque résultat de mesure.

29. Procédé selon la revendication 28, **caractérisé en ce que** l'espace de valeurs d'un noeud de tri est décomposé en sous-espaces, le long des limites d'intervalle des plages de valeurs des noeuds de tri associés au noeud de tri, et **en ce que** les espaces de valeurs des noeuds de rapport et par conséquent, les plages de valeurs pour les résultats de mesure des noeuds de rapport sont formées à partir des sous-espaces.

30. Procédé selon la revendication 29, **caractérisé en ce que** plusieurs sous-espaces sont groupés de façon appropriée en une plage de valeurs d'un noeud de rapport.

31. Procédé selon la revendication 1 ou 5, **caractérisé en ce que** l'arbre de tri est représenté sur une matrice de règles.

32. Procédé selon la revendication 31, **caractérisé en ce que** les plages de valeurs des résultats de mesure du noeud de tri le plus élevé sont décomposées en partitions, les limites de partition contenant au moins les limites d'intervalles des plages de valeurs des résultats de mesure correspondants de tous les autres noeuds.

33. Procédé selon la revendication 32, **caractérisé en ce que** la mise en place d'une matrice de règles à partir de règles, dans laquelle à chaque noeud de l'arbre de tri est associée une règle, et avec laquelle sont marquées les partitions des résultats de mesure, qui sont au moins des sous-ensembles de la plage de valeurs du résultat de mesure du noeud correspondant.

34. Procédé selon la revendication 33, **caractérisé en ce que** les règles des noeuds de tri sont établies dans un ordre, dans lequel les règles des noeuds de tri associés sont établies dans l'ordre des noeuds de tri associés et avant les règles des noeuds de tri disposés au-dessus.

35. Procédé selon la revendication 34, **caractérisé en ce que** la classe de tri du noeud de tri est associée à chaque règle d'un noeud de tri.

36. Procédé selon la revendication 35, **caractérisé en ce qu'**au produit en feuilles est associée la classe de tri de la première règle dans l'ordre, avec laquelle sont marquées au moins les partitions dans lesquelles se trouvent tous les résultats de mesure du produit en feuilles.

37. Procédé selon la revendication 33, **caractérisé en ce que** le message de rapport du noeud de rapport est associé à chaque règle d'un noeud de rapport.

38. Procédé selon la revendication 37, **caractérisé en ce qu'**au produit en feuilles sont associés les messages de rapport des règles, avec lesquelles sont au moins marquées les partitions dans lesquelles se trouvent tous les résultats de mesure du produit en feuilles.
